# FASCICULE DE BREVET EUROPEEN

(11) **EP 1 296 880 B1**
(45) Date de publication et mention de la délivrance du brevet: **14.09.2005**
(21) Numéro de dépôt: 01925645.2
(22) Date de dépôt: 13.04.2001
(51) Int. Cl.: B65D 83/14

(54) **DISTRIBUTEUR DE PRODUIT FLUIDE AVEC SOUPAPE PROTEGEE**
SPENDER FÜR FLIESSFÄHIGES MATERIAL MIT GESCHÜTZTEM ENTGASUNGSVENTIL
FLUID PRODUCT DISPENSER WITH PROTECTED VALVE

(30) Priorité: 23.06.2000 FR 0008101
(43) Date de publication de la demande: 02.04.2003
(73) Titulaire: VALOIS S.A.S., 27110 Le Neubourg (FR)
(72) Inventeur: GARCIA, Firmin, F-27000 Evreux (FR)
(74) Mandataire: CAPRI
(86) Numéro de dépôt international: PCT/FR2001/001147
(87) Numéro de publication internationale: WO 2001/098178

(56) Documents cités:
- WO-A-89/03793
- US-A- 3 407 975
- US-A- 4 776 491

## Description

La présente invention concerne un distributeur de produit fluide comprenant un réservoir pour contenir le produit fluide et un organe de distribution telle qu'une pompe ou une valve montée sur le réservoir. Il s'agit là d'une conception tout à fait classique pour un distributeur de produit fluide dans le domaine de la parfumerie, de la cosmétique ou encore de la pharmacie. Ce genre de distributeur est notamment utilisé pour la distribution de produit fluide allant du liquide jusqu'au pâteux.

En général, le réservoir, qui peut être réalisé en verre, en matière plastique ou encore en métal, comprend un col définissant définissant une ouverture dans laquelle la pompe ou la valve est montée. Le col du réservoir définit la partie supérieure du réservoir de sorte que la pompe ou la valve montée sur le col fait saillie au-delà du réservoir.

De manière classique comme dans US-A-3 407 975, par exemple, on prévoit un capot qui vient se monter sur la pompe ou la valve pour la protéger contre la poussière mais également contre les chocs étant donné que la pompe ou la valve est directement exposée du fait de sa position à l'extrémité supérieure du réservoir. En effet, en cas de chute du distributeur, ce dernier peut tomber sur la pompe ou la valve, ce qui peut l'endommager et rendre ainsi le distributeur inutilisable.

La présente invention a pour but de remédier aux inconvénients précités de l'art antérieur en définissant un distributeur de produit fluide qui offre une protection accrue de la pompe ou de la valve en cas de chute. Un autre but de la présente invention est de pouvoir se passer d'un capot de protection pour la pompe ou la valve tout en conservant ou même en améliorant la protection de cette dernière.

Pour se faire, la présente invention propose un distributeur de produit fluide comprenant :
- un réservoir contenant du produit fluide, ledit réservoir comprenant une ouverture et définissant un encombrement maximal, et
- un organe de distribution, tel qu'une pompe ou une valve, monté sur l'ouverture du réservoir.

Par encombrement maximal, il faut entendre les dimensions extérieures maximales du réservoir qui définissent un volume total qui n'est pas nécessairement occupé par ledit réservoir. Avantageusement, le réservoir forme un logement dans lequel l'ouverture est située, ledit organe de distribution étant entièrement logé dans ce logement, de sorte que le distributeur peut être disposé dans n'importe quelle position sur une surface sensiblement plane sans que l'organe de distribution ne vienne en contact de cette surface. De préférence, le réservoir forme une échancrure au fond de laquelle est formée l'ouverture. Dans ce cas, la largeur de l'échancrure est supérieure ou égale à la largeur de l'organe de distribution. D'autre part, la hauteur de l'échancrure est supérieure ou égale à la hauteur de la partie de l'organe de distribution qui fait saillie à partir de l'ouverture.

Selon une autre caractéristique, le réservoir forme une proéminence de chaque côté de l'échancrure.

Etant donné que la pompe ou la valve est entièrement logée à l'intérieur du logement où échancrure formée par le réservoir, elle est parfaitement protégée en cas de chute puisqu'il n'y a aucun risque qu'elle heurte le sol. On peut ainsi se passer d'un capot de protection à monter sur la pompe ou la valve.

L'invention sera maintenant plus amplement décrite en référence aux dessins joints donnant titre d'exemple non limitatif un mode de réalisation de la présente invention.

Sur les figures :
La figure 1 est une vue en coupe transversale verticale à travers un distributeur de produit fluide réalisé selon l'invention,
La figure 2 est une vue de dessus du distributeur de la figure1.

Le distributeur de produit fluide est représenté sur les figures 1 et 2, qui représente un exemple de réalisation de l'invention, comprend deux pièces constitutives, à savoir un réservoir 1 et un organe de distribution 2, qui peut être une valve ou une pompe. Pour une raison de clarté et de simplicité, nous considérerons que l'organe de distribution est une pompe.

Le réservoir 1 comprend un fond 10 par lequel le distributeur repose normalement sur une surface de manière à maintenir le distributeur debout. A partir de ce fond 10, le réservoir s'étend vers le haut pour définir un fût de réservoir qui peut être de forme très variée en section transversale. Dans le cas utilisé pour illustrer la présente invention, le fût du réservoir est de section rectangulaire et définit de ce fait quatre parois latérales 11 et 12. Le fût est donc sensiblement cylindrique mais de section rectangulaire. On peut bien entendu imaginer toute forme de section pour le fût du réservoir, même non cylindrique.

Selon l'invention, le réservoir 1 est formé au niveau de son extrémité supérieure avec une échancrure 15 qui forme un logement dans les parois latérales 11. L'échancrure 15 est formée dans la paroi supérieure 13 et dans les parois latérales 11 du réservoir. Par conséquent, le logement 15 forme une dépression dans la paroi supérieure 13. L'échancrure 15 comprend un fond 17 ainsi que deux pans latéraux 16 qui font la jonction entre la paroi supérieure 13 et le fond 17 ainsi que la jonction entre les deux parois latérales 11. De même, le fond 17 fait la jonction entre les deux pans latéraux 16 et les deux parois latérales 11. Le fond 17 et les pans latéraux 16 sont ici réalisés sous la forme de surfaces planes rectilignes, mais on peut également imaginer une échancrure en forme de demi cylindre.

Selon l'invention, l'ouverture 18 du réservoir 1 sur laquelle la pompe 2 est montée est définie au niveau du fond 17 de l'échancrure 15.

Etant donné que l'échancrure 15 forme une dépression dans la paroi supérieure 13, l'encombrement maximal du réservoir 1 est défini par le fond 10, les parois latérales 11 et 12 et la paroi supérieure 13.

La pompe 2 comprend un corps de pompe 20 avec un tube plongeur 24 qui s'étend à l'intérieur du réservoir. En outre, la pompe 2 comprend un poussoir 21 sur lequel on appuie pour actionner la pompe 2 de manière à distribuer du produit fluide. La pompe 2 comprend également un habillage 23 dans lequel est formé un gicleur 22 par lequel le produit fluide est distribué sous forme pulvérisée. L'habillage 23 permet de masquer le corps 20 ainsi que le col (non représenté) du réservoir.

Selon l'invention, la partie de la pompe 2 située au-dessus du fond 17 de l'échancrure 15 est entièrement logée à l'intérieur de l'échancrure 15 de sorte que la pompe ne fait saillie ni sur les parois latérales 11 ni sur la paroi supérieure 13. On peut dire que la pompe 2 est entièrement inscrite à l'intérieur de l'encombrement maximal du réservoir. Pour ce faire, la hauteur de la pompe 2 au-dessus du fond 17 désignée par la lettre h est inférieure ou égale à la hauteur H de l'échancrure 15. D'autre part, la largeur 1, c'est à dire le diamètre de l'habillage 23, est inférieure à la largeur L de l'échancrure qui est ici l'épaisseur du réservoir. Ainsi, la pompe ne peut pas venir en contact d'une surface sensiblement plane, et ceci est particulièrement avantageux en cas de chute au sol du distributeur. En effet, les deux proéminences 14 formées de part et d'autre de l'échancrure 15 et qui définissent la paroi supérieure 13 encadrent la pompe 2 et la protègent de ce fait sans qu'il soit nécessaire d'y ajouter un capot de protection. Cependant, il est particulièrement facile d'accéder au poussoir 21 à l'aide d'un doigt en maintenant le réservoir par ces parois latérales 12.

Grâce à l'invention, l'organe de distribution est protégé en cas de chute du fait de la configuration particulière du réservoir qui définit un espace difficile d'accès pour une surface plane.

## Revendications

1. Distributeur de produit fluide comprenant :
- un réservoir (1) contenant du produit fluide, ledit réservoir comprenant une ouverture (18) et définissant un encombrement maximal, et
- un organe de distribution (2), tel qu'une pompe ou une valve, monté sur l'ouverture (18) du réservoir (1),
**caractérisé en ce que** l'organe distribution (2) est entièrement inscrit dans l'encombrement maximal du réservoir.

2. Distributeur de produit fluide selon la revendication 1, dans lequel le réservoir (1) forme un logement (15) dans lequel l'ouverture (18) est située, ledit organe de distribution (2) étant entièrement logé dans ce logement (15), de sorte que le distributeur peut être disposé dans n'importe quelle position sur une surface sensiblement plane sans que l'organe de distribution ne vienne en contact de cette surface.

3. Distributeur de produit fluide selon la revendication 1 ou 2, dans lequel le réservoir (1) forme une échancrure (15) au fond (17) de laquelle est formée l'ouverture (18).

4. Distributeur de produit fluide selon la revendication 3, la largeur (L) de l'échancrure (15) est supérieure ou égale à la largeur (I) de l'organe de distribution (2).

5. Distributeur de produit fluide selon la revendication 3 ou 4, dans lequel la hauteur (H) de l'échancrure (15) est supérieure ou égale à la hauteur (h) de la partie de l'organe de distribution (2) qui fait saillie à partir de l'ouverture (18).

6. Distributeur de produit fluide selon la revendication 3, 4 ou 5, dans lequel le réservoir (1) forme une proéminence (14) de chaque côté de l'échancrure (15).

## Patentansprüche

1. Spender für fließfähiges Material, aufweisend:
- Einen Vorratsbehälter (1), der das fließfähige Material enthält, wobei der Vorratsbehälter eine Öffnung (18) aufweist und ein maximales Fassungsvermögen festlegt, und
- ein Spenderorgan (2), wie etwa eine Pumpe oder ein Ventil, das an der Öffnung (18) des Vorratsbehälters (1) angebracht ist,
**dadurch gekennzeichnet, dass** das Spenderorgan (2) vollständig in das maximale Fassungsvermögen des Vorratsbehälters einbezogen bzw. einbeschrieben ist.

2. Spender für fließfähiges Material nach Anspruch 1, wobei der Vorratsbehälter (1) eine Aufnahme (15) bildet, in der die Öffnung (18) zu liegen kommt, wobei das Spenderorgan (2) vollständig in dieser Aufnahme (15) aufgenommen ist, so dass der Spender in einer beliebigen Position auf einer im Wesentlichen ebenen Fläche abgestellt werden kann, ohne dass das Spenderorgan in Kontakt mit dieser Fläche gelangt.

3. Spender für fließfähiges Material nach Anspruch 1 oder 2, wobei der Vorratsbehälter (1) eine bogenförmige Aussparung (15) bildet, an deren Boden (17) die Öffnung (18) gebildet ist.

4. Spender für fließfähiges Material nach Anspruch 3, wobei die Breite (L) der Aussparung (15) größer oder gleich der Breite (1) des Spenderorgans (2) ist.

5. Spender für fließfähiges Material nach Anspruch 3 oder 4, wobei die Höhe (H) der Aussparung (15) größer oder gleich der Höhe (h) desjenigen Teils des Spenderorgans (2) ist, der ausgehend von der Öffnung (18) vorsteht.

6. Spender für fließfähiges Material nach Anspruch 3, 4 oder 5, wobei der Vorratsbehälter (1) auf jeder Seite der Aussparung (15) eine Erhöhung (14) bildet.

## Claims

1. A fluid dispenser comprising:
a reservoir (1) containing a fluid, said reservoir being provided with an opening (18) and defining a maximum overall size; and
a dispensing member (2) such as a pump or a valve, fitted to the opening (18) of the reservoir (1);
said fluid dispenser being **characterized in that** the dispenser member (2) lies entirely within the maximum overall size of the reservoir.

2. A fluid dispenser according to claim 1, in which the reservoir (1) forms a recess (15) in which the opening (18) is situated, said dispensing member (2) being entirely received in said recess (15), so that the dispenser can be disposed in any position on a substantially plane surface without the dispensing member coming into contact with said surface.

3. A fluid dispenser according to claim 1 or 2, in which the reservoir (1) forms a recess (15) whose bottom (17) is provided with the opening (18).

4. A fluid dispenser according to claim 3, in which the width (L) of the recess (15) is greater than or equal to the width (1) of the dispensing member (2).

5. A fluid dispenser according to claim 3 or 4, in which the height (H) of the recess (15) is greater than or equal to the height (h) of the portion of the dispensing member (2) that projects form the opening (18).

6. A fluid dispenser according to claim 3, 4, or 5, in which the reservoir (1) forms a protuberance (14) on each side of the recess (15).
